# EUROPÄISCHE PATENTANMELDUNG

(11) **EP 0 441 223 A2**
(43) Veröffentlichungstag der Anmeldung: **14.08.1991**
(21) Anmeldenummer: 91101115.3
(22) Anmeldetag: 29.01.1991
(51) Int. Cl.: B25B 27/00

(54) **Nietsetzgerät, hydraulisch betätigt oder als Handnietgerät**

(30) Priorität: 06.02.1990 DE 9001315 U
(71) Anmelder: MASCHINENBAU SUBOTSCH & SCHWAB GMBH, D-65232 Taunusstein (DE)
(72) Erfinder: Schwab, Manfred, W-6204 Taunusstein (DE)
(74) Vertreter: Blumbach Weser Bergen Kramer Zwirner Hoffmann Patentanwälte

(57) **Zusammenfassung**

Bei einem Nietgerät mit zwei Gelenkhebeln zum Ausführen des eigentlichen Nietvorganges und eines in Drehung versetzbaren Gewindedorns zum Aufschrauben der Nietmutter und zum Herausschrauben nach dem Nietsetzvorgang ist dem Gewindedorn (1) gegenüberliegenden, hinteren Ende des Gerätegehäuses (15, 18) eine Dreheinrichtung in Form eines Drehkopfes (22) vorgesehen, der mit einer mit dem am vorderen Ende des Gerätes vorstehenden Gewindedorn (1) verbundenen Zugspindel (16) drehfest verbunden ist.

## Beschreibung

Die Erfindung betrifft ein Nietgerät, hydraulisch betätigt oder als Handnietgerät mit zwei Gelenkhebeln zum Ausführen des eigentlichen Nietvorganges und eines in Drehung versetzbaren Gewindedorns zum Aufschrauben der Nietmutter und zum Herausschrauben nach dem Nietsetzvorgang.

Mit derartigen Geräten läßt sich zwar ohne Schwierigkeiten ein Nietvorgang durchführen; es ist jedoch eine Vielzahl von Handgriffen erforderlich, die eine Belastung der Bedienungsperson darstellen, was bei längeren Arbeitszeiten zu Ermüdungserscheinungen führt, und außerdem erfordert die Durchführung der einzelnen Handgriffe einen großeren Zeitaufwand. So müssen zunächst die Hebelarme vollständig geöffnet werden, und der Gewindedorn ist in Drehung zu versetzen. Zu diesem Zweck ist es bekannt, daß ein Handknauf eines am Gewindedorn angebrachten Zugrohres zurückgeschoben wird, während die Einnietmutter zwischen Daumen und Zeigefinger am Gerätegehäuse auf den Gewindedorn aufgeschraubt wird. Der eigentliche Nietvorgang wird durchgeführt, indem die zwei Hebelarme nach innen zusammengedrückt werden. Danach erfolgt durch Betätigung des Zugrohres das Ausschrauben des Gewindedorns aus der Nietmutter. Um die Bedienung des Nietvorganges zu vereinfachen, ist es bereits bekannt, am Ende des Gewindedorns einen Elektromotor vorzusehen, der den Gewindedorn in Drehung versetzen kann. Der Elektromotor mit dem dazu erforderlichen Akku führt jedoch dazu, daß das Gerät ein verhältnismäßig großes Gewicht bekommt, so daß der Umgang mit dem Gerät dadurch erschwert wird und die Bedienungsperson verhältnismäßig viel Kraft aufzuwenden hat.

Der Erfindung liegt daher die Aufgabe zugrunde, ein Nietgerät verfügbar zu machen, das eine günstige Bedienung zur Durchführung des Nietvorgangs ermöglicht, bei der Ermüdungserscheinungen der Bedienungsperson sowie die Verarbeitungszeit herabgesetzt sind.

Die Erfindung besteht darin, daß an dem dem Gewindedorn gegenüberliegenden, hinteren Ende des Gerätegehäuses eine Dreheinrichtung in Form eines Drehkopfes vorgesehen ist, der mit einer mit dem am vorderen Ende des Gerätegehäusees vorstehenden Gewindedorn verbundenen Zugspindel drehfest verbunden ist.

Um den Kraftaufwand zu verringern, schlägt die Erfindung weiter vor, daß der Drehkopf das hintere Ende des Gerätegehäusees zylinderartig umgibt und mit einem Mitnehmer verbunden ist, der ein Getriebe antreibt, das am hinteren Ende der Zugspindel angeordnet ist.

Zweckmäßig sind am Gerätegehäuse Drehmarkierungen angebracht.

Zur verbesserten Bedienung kann vorgesehen sein, daß der Drehkopf seitlich am Gerätegehäuse außerhalb der Ebene der Griffrohre angeordnet und über ein Zahnradgetriebe mit der Zugspindel verbunden ist. Dabei ist zweckmäßig vorgesehen, daß die Drehwelle des Drehkopfes in einer Ebene senkrecht zur Zugspindel verläuft und daß die Drehwelle ein Kegelzahnrad trägt, das mit einem auf der Zugspindel sitzenden Kegelzahnrad kämmt.

Gemäß einer vorteilhaften Ausführungsform ist der Drehkopf auf einer drehbar auf dem hinteren Ende des Gerätegehäusees sitzenden Hülse montiert, wobei die Hülse entsprechend der Art der Bedienung des Gerätes in verschiedenen Stellungen festlegbar ist.

Dazu trägt mit Vorteil die Hülse einen Festlegebolzen, der in Ausnehmungen eingreift, die auf dem Gerätegehäuse angebracht sind. Es kann auch zweckmäßig vorgesehen sein, daß die Hülse urch einen Reibesitz auf dem Gerätegehäuse stufenlos in ihrer Drehstellung einstellbar ist.

Dieses Gerät kann von der Bedienungsperson an die Arbeitsweise angepaßt werden, ist verhältnismäßig leicht und ermöglicht eine erleichterte Bedienung. Das Gerät besitzt ein verhältnismäßig geringes Gewicht, ist kürzer als bekannte Geräte, dadurch besser handhabbar und zeichnet sich durch eine kompakte Bauweise aus. Es erfordert einen verhältnismäßig geringen Kraftaufwand.

Die Erfindung soll nachstehend anhand eines Ausführungsbeispiels unter Bezugnahme auf die beigefügten Zeichnungen näher erläutert werden.

In den Zeichnungen zeigen:
- Fig. 1: ein Handnietgerät für Blindnietmuttern im Schnitt;
- Fig. 2: eine abgewandelte Darstellung der Dreheinrichtung im Schnitt für ein Gerät nach Fig. 1.

Bei dem in Fig. 1 dargestellten Handnietgerät für Blindnietmuttern steht der Gewindedorn 1 aus dem Mundstück 2 hervor, das mit Hilfe einer Kontermutter 3 befestigt ist. Die Gewindedornaufnahme 4 befindet sich in der vorderen Hülse 5, in der auch das Mundstück 2 festgelegt ist. Die Befestigung erfolgt mit einer hinteren Kontermutter 6. An dem vorderen Gerätegehäuse 7 sind die Griffrohre 8 der Hebel durch Bolzen 9 befestigt. Mit Hilfe eines Gewindebolzens 10 und einer Sicherungsmutter 11 ist das vordere Ende der Zangenschenkel 14 angelenkt, deren hinteres Ende mit Bolzen 9 am Gerät befestigt ist. Am vorderen Gehäuse 7 ist eine Hubstellschraube 13 mit O-Ring 12 angebracht. Durch das hintere Gehäuse 15 verläuft die Zugspindel 16. Am hinteren Gehäuse 15 ist mit Hilfe von Gewindestiften 17 eine Führungshülse 18 angebracht, in der ein Planetengetriebe 19 sitzt und durch die Gewindestifte 20 festgelegt ist. Von dem Planetengetriebe 19 erstreckt sich ein Mitnehmer 21, an dem ein Drehkopf 22 durch Gewindestifte 23 befestigt ist.

Beim Drehen des Drehkopfes 22 wird über den Mitnehmer 21 das Planetengetriebe 19 betätigt, das wiederum die Spindel 16 in Drehung versetzt. Auf diese Weise ist es möglich, durch Drehung des Drehkopfes 22 den Gewindedorn auf die Blindnietmutter aufzuschrauben und nach dem Nietsetzvorgang wieder herauszuschrauben.

In Fig. 2 ist eine abgewandelte Ausführungsform dargestellt. Auf dem Gerätegehäuse 14 sitzt eine Hülse 41, die in Bezug auf das Gerätegehäuse drehbar gestaltet ist. In der Hülse 41 ist eine Bohrung 42 vorgesehen, durch die ein nicht dargestellter Festlegebolzen in eine Ausnehmung 43 eingreift, die im Gerätegehäuse 40 vorgesehen ist. Durch eine Vielzahl über den Umfang verteilter Ausnehmungen 43 kann so die Hülse 41 in verschiedenen Stellungen in Bezug auf das Gerätegehäuse 40 festgelegt werden. Es ist aber auch möglich, einen Reibesitz vorzusehen, so daß die Hülse 41 stufenlos in Bezug auf das Gerätegehäuse 40 einstellbar ist. Mit der Hülse 41 kann somit auch ein seitlich auf dieser angebrachter Drehkopf in eine Lage relativ zum Gerätegehäuse 40 gebracht werden, wie es Umstände bei der Montage erforderlich machen oder wie es der Bedienungsperson am angenehmsten ist. Mit dem Drehkopf 44 ist ein Kegelzahnrad 45 verbunden, dessen Welle 46 senkrecht zur Zugspindel 16 verläuft.

Die Zugspindel 16 ist mit einer Verlängerungsspindel 47 verbunden, die ein Kegelzahnrad 48 trägt, das mit dem Kegelzahnrad 45 der Welle 46 kämmt, mit der der Drehkopf 44 verbunden ist. Mit Hilfe eines nicht dargestellten Bolzens, der in einer Bohrung 49 im Drehkopf sitzt, ist dieser mit der Welle 46 drehfest verbunden. Auf diese Art und Weise kann mit Hilfe des seitlich angeordneten Drehkopfes 44 über die Zugspindel 16 der Dorn 1 gedreht werden, um die Gewindenietmutter aufzufädeln und nach dem Nietvorgang den Gewindedorn 1 herauszudrehen. Die Erfindung macht somit ein Gerät zum Setzen von Gewindenietmuttern verfügbar, bei dem die Drehung des Gewindedorns mit Hilfe des Gewindekopfes 22, 44 in einfacher Weise erfolgt und der Gewindekopf 44 in eine optimale Stellung gebracht werden kann.

## Patentansprüche

1. Nietgerät, hydraulisch betätigt oder als Handnietgerät mit zwei Gelenkhebeln zum Ausführen des eigentlichen Nietvorganges und eines in Drehung versetzbaren Gewindedorns zum Aufschrauben der Nietmutter und zum Herausschrauben nach dem Nietsetzvorgang,
dadurch gekennzeichnet,
daß an dem dem Gewindedorn (1) gegenüberliegenden, hinteren Ende des Gerätegehäuses (15, 18) eine Dreheinrichtung in Form eines Drehkopfes (22) vorgesehen ist, der mit einer mit dem am vorderen Ende des Gerätes vorstehenden Gewindedorn (1) verbundenen Zugspindel (16) drehfest verbunden ist.

2. Gerät nach Anspruch 1,
dadurch gekennzeichnet, daß der Drehkopf (22) das hintere Ende des Gerätegehäuses (15, 18) zylinderartig umgibt und mit einem Mitnehmer (21) verbunden ist, der ein Getriebe (19) antreibt, das am hinteren Ende der Zugspindel (16) angeordnet ist.

3. Gerät nach Anspruch 1 oder 2,
dadurch gekennzeichnet, daß am Gerätegehäuse (17, 18) Drehmarkierungen angebracht sind.

4. Gerät nach Anspruch 1,
dadurch gekennzeichnet, daß der Drehkopf seitlich am Gerätegehäuse (17, 18) außerhalb der Ebene der Griffrohre (8) angeordnet und über ein Zahnradgetriebe (19) mit der Zugspindel (16) verbunden ist.

5. Gerät nach Anspruch 4,
dadurch gekennzeichnet, daß die Drehwelle (46) des Drehkopfes (44) in einer Ebene senkrecht zur Zugspindel (16) verläuft und daß die Drehwelle (46) ein Kegelzahnrad (45) trägt, das mit einem auf der Zugspindel (16) sitzenden Kegelzahnrad (47) kämmt.

6. Gerät nach einem der Ansprüche 4 oder 5,
dadurch gekennzeichnet, daß der Drehkopf (44) auf einer drehbar auf dem hinteren Ende des Gerätegehäusees sitzenden Hülse (41) montiert ist.

7. Gerät nach Anspruch 6,
dadurch gekennzeichnet, daß die Hülse (41) in verschiedenen Stellungen festlegbar ist.

8. Gerät nach Anspruch 7,
dadurch gekennzeichnet, daß die Hülse (41) einen Festlegebolzen trägt, der in Ausnehmungen (43) eingreift, die auf dem Gerätegehäuse (40) angebracht sind.

9. Gerät nach Anspruch 7,
dadurch gekennzeichnet, daß die Hülse (41) durch einen Reibesitz auf dem Gerätegehäuse (40) stufenlos in ihrer Drehstellung einstellbar ist.
